# EUROPÄISCHE PATENTSCHRIFT

(11) **EP 0 495 198 B1**
(45) Veröffentlichungstag und Bekanntmachung des Hinweises auf die Patenterteilung: **17.06.1998**
(21) Anmeldenummer: 91121027.6
(22) Anmeldetag: 07.12.1991
(51) Int. Cl.: E05C 17/18

(54) **Flügelfeststeller, insbesondere für Dreh-Kipp-Fensterflügel**
Door check, especially for tilt and turn windows
Arrêt de porte, notamment pour fenêtre oscillo battante

(30) Priorität: 14.01.1991 DE 9100374 U
(43) Veröffentlichungstag der Anmeldung: 22.07.1992
(73) Patentinhaber: Niemann, Hans-Dieter, D-50169 Kerpen (DE)
(72) Erfinder: Niemann, Hans-Dieter, D-50169 Kerpen (DE)
(74) Vertreter: Eichler, Peter, Dipl.-Ing.

(56) Entgegenhaltungen:
- DE-B- 1 016 598
- DE-B- 2 225 055
- DE-C- 943 452
- DE-U- 8 901 919
- FR-A- 2 403 721
- GB-A- 1 500 194
- GB-A- 2 068 451
- US-A- 1 597 943

## Beschreibung

Die Erfindung bezieht sich auf einen Flügelfeststeller gemäß dem Oberbegriff des Anspruchs 1.

Ein Flügelfeststeller obiger Art ist durch die GB-A-1 500 194 bekannt. Bei einem solchen Flügelfeststeller ist in der Schließlage des Fensterflügels ein Trennen zwischen Feststellarm und Feststellelement möglich, sodaß eine solche Trennung von außen nicht in unbefugter Weise vorgenommen werden kann. In der Schließstellung des Flügels wird der Feststellarm durch den in Höhe seines Durchtrittsschlitzes liegenden Feststellzapfen unter Überwindung der Federkraft in Anlagestellung am Flügel gehalten. Wird dagegen bei Dreh-Kippfenstern der Flügel - wie zumeist - in Kipp-Öffnungsstellung gebracht, so wird dabei der Feststellarm durch die an ihm angreifende Feder zugleich zunehmend ausgeschwenkt und jedenfalls sichergestellt, daß dabei der Feststellzapfen nicht aus dem Durchtrittsschlitz des Feststellarms heraustreten, sondern in dessen Verschiebebahn entlang gleiten kann, um sodann in der gewünschten Kipp-Endstellung mit den entsprechenden Sperrzähnen des Feststellarms in Sperreingriff gebracht zu werden. Soll dagegen der Flügel aus der Schließlage in eine Dreh-Öffnungsstellung verschwenkt werden, so wird dabei zugleich mit dem Drehöffnen der Feststellarm durch Handbetätigung gegen den Festrahmen gedrückt bzw. an letzterem gehalten, so daß der Feststellzapfen dann ungehindert aus dem Durchttrittsschlitz des Feststellarms herausfahren kann. Umgekehrt kann beim Schließen des Flügels aus seiner Drehöffnungsstellung der Feststellzapfen auf der Oberseite des Feststellarms, also auf dessen Abdeckleiste ungehindert entlanggleiten, bis er in dessen Durchtrittsschlitz gelangt und sodann den Feststellarm schließlich wieder fest gegen den Festrahmen drückt.

Bei dem bekannten gattungsgemäßen Flügelfeststeller besteht aber noch eine gewisse Funktionsunsicherheit insofern, als hier der Sperreingriff zwischen den Sperrzähnen des Feststellarms und dem Feststellzapfen allein durch die am Feststellarm angreifende und ihn gegen den Feststellzapfen drükkende Feder zustandekommt und aufrechterhalten wird. Mit zunehmendem Erlahmen der Feder wird somit der Sperreingriff unsicherer. Ist dagegen die Feder zu stark bemessen, kann es beim Öffnen des Fensterflügels zu allzu schnellem Sperreingriff dadurch kommen, daß dann der Feststellzapfen ungewollt bereits in die ersten Zahnlücken einspringt.

Der Erfindung liegt daher die Aufgabe zugrunde, einen Flügelfeststeller der eingangs erwähnten Gattung hinsichtlich seines Feststell-Sperreingriffs von der Federkraft unabhängiger und damit noch entsprechend arretiersicherer zu machen und gleichzeitig eine Alternative zur im Stand der Technik angewendeten Drahtfeder zu Finden. Diese Aufgabe wird erfindungsgemäß durch die Merkmale des kennzeichnenden Teils des Anspruchs 1 gelöst.

Auf diese Weise kann der Feststellzapfen des Fensterflügels in dessen teilweise geöffneter Stellung sicher in der entsprechenden Zahnlücke des Feststellarms geklemmt werden.

Nach einem weiteren Merkmal der Erfindung kann der Feststellarm am Lagersockel zusätzlich auch noch um eine vertikale Achse drehbeweglich angelenkt sein, so daß der Feststellarm auch zum Feststellen des Flügels in verschiedenen begrenzten Drehöffnungspositionen verwendet werden kann.

Für diesen Fall ist am Lagersockel ein um die vertikale Achse drehbeweglicher Lagerbügel angelenkt, der mit einem Lagerauge eines dem Feststellarm tragenden Schwenklagerbolzens versehen ist.

In der Zeichnung sind zwei Ausführungsbeispiele erfindungsgemäß beschaffener Flügelfeststeller dargestellt. Dabei zeigen:
- Fig.1: eine erste Ausführungsform des Flügelfeststellers in seiner bevorzugten Anbringung an einem Dreh-Kipp-Fenster in schaubildlicher Darstellung,
- Fig. 2 und 3: eine Seitenansicht des Flügelfeststellers in der Schließstellung bzw. einer festgestellten Kippstellung des Flügels,
- Fig.4: eine Draufsicht in Pfeilrichtung IV der Fig.2,
- Fig.5: einen Schnitt nach der Linie V-V der Fig.4, jedoch bei teilweise drehgeöffnetem Fensterflügel,
- Fig.6 und 7: eine weitere Ausführungsform des Flügelfeststellers in der Draufsicht bzw. Seitenansicht.

Das in Fig.1 schaubildlich dargestellte Dreh-Kippfenster besitzt einen Festrahmen 1 und einen damit dreh-kippbeweglich über nicht dargestellte Mittel verbundenen Flügelrahmen 2, der oberseitig über eine herkömmliche Ausstellschere 10 mit dem Festrahmen 1 verbunden ist und dadurch in einer maximalen Kipp-öffnungsstellung gehalten werden kann. Die Betätigung des Dreh-Kippflügels und der in ihm untergebrachten Verbindungs- und Verschlußmittel erfolgt über den schwenkverstellbaren Handgriff 3. Zweckmäßig oberhalb dieses Handgriffs 3 ist der erfindungsgemäß beschaffene Flügelfeststeller 4 angeordnet, der im wesentlichen aus dem am Festrahmen 1 angeschlagenen Lagersockel 5, dem damit schwenkbeweglich verbundenen, um eine parallel zur Festrahmensebene liegende Drehachse ausschwenkbaren Feststellarm 6 und dem damit in wählbaren Feststelleingriff zu bringenden, am Flügelrahmen 2 befestigten, zapfenförmigen Feststellelement 7 besteht.

Der den ausschwenkbaren Feststellarm 6 tragende Lagersokkel 5 besteht aus einer einfachen Lagerplatte 5, die über nur strichpunktiert angedeutete Verbindungsmittel, wie z.B. Feststellschrauben, auf dem Blendrahmen 1 flach aufliegend befestigt werden kann. Am Lagersockel 5 ist ein Schwenklagerauge 5' vorgesehen, das von den am Anlenkende 6' des Feststellarms vorhandenen gabelförmig vorspringenden Lageraugen 6'' umgriffen und damit über einen Schwenklagerbolzen 8 gelenkig verbunden ist.

Der Feststellarm 6 ist verhältnismäßig breit gehalten und mit einer mittig angeordneten Zahnleiste 9 versehen, deren Sperrzähne 9', wie Fig.4 zeigt, sich mindestens über die Hälfte der Breite des Feststellarmes 6 erstrecken. Entsprechend weit ragt auch der am Flügelrahmen 2 befestigte, das Feststellelement bildende einfache Feststellzapfen 7 seitlich in den Feststellarm 6 bzw. in dessen Zahnleiste 9 hinein, so daß sich ein entsprechend breiter Feststelleingriff ergibt. Oberhalb der Zahnleiste 9 ist eine Verschiebebahn 11 für den Feststellzapfen 7 vorgesehen, die durch die äquidistant zur Zahnleiste 9 verlaufende Abdeckleiste 12 abgedeckt ist. Die Abdeckleiste 12 ragt mit ihrem freien Ende 12' bis nahe an das Anlenkende 6' des Feststellarms 6 heran, wobei zwischen letzteren ein beidendig freier Durchtrittsschlitz 13 für den Feststellzapfen 7 vorhanden ist. Während der Feststellarm 6 eine an den Festrahmen 1 anzulegende flache Anlagefläche 6''' aufweist, velaufen seine Zahnleiste 9, die darüber gelegene Verschiebebahn 11 für den Feststellzapfen 7 und die mit dem Durchtrittsschlitz 13 versehene Abdeckleiste 12 leicht bogenförmig gekrümmt. An seinem dem Schwenklagerende 6' gegenüberliegenden Betätigungsende 6^{IV} ist der Feststellarm 6 oberseitig noch mit quer verlaufenden, seine Griffigkeit erhöhenden Haftrippen 6^{V} versehen.

Die Zahnleiste 9 wird von der mit dem Durchtrittsschlitz 13 versehenen Abdeckleiste 12 beidseitig freiliegend abgedeckt, wobei der Feststellzapfen 7 mit seinem freien Zapfenende 7' entweder von links oder von rechts in die Verschiebebahn 11 bzw. zwischen zwei benachbarte Sperrzähne 9' des Feststellarms 6 hineinragt.

Zwischen dem vorzugsweise aus Metall-Druckguß bestehenden Feststellarm 6 und seinem materialmäßig entsprechend beschaffenen Lagersockel 5 ist eine schenkelförmige Blattfeder 14 angeordnet, die den Feststellarm 6 in die in Fig.5 dargestellte Ausschwenkstellung zu drücken sucht.

In der in Fig.2 dargestellten Schließstellung des am Festrahmen 1 anliegenden Flügelrahmens 2 wird durch den an letzterem befestigten Feststellzapfen 7 der ausschwenkbare Feststellarm 6 mit seiner planen Auflagefläche 6"' gegen den Festrahmen 1 gedrückt. Soll aus dieser Schließposition der Flügel 2 in eine in Fig.1 oder 3 dargestellte Kippöffnungsstellung gebracht werden, so braucht dazu lediglich der Griff 3 entsprechend betätigt zu werden. Das Kippöffnen des Flügels hat zur Folge, daß sein Feststellzapfen 7 eine entsprechende Schwenkbewegung vollführt und dieser dadurch den Feststellarm 6 für sein unter dem Einfluß der an ihm angreifenden Blattfeder 5 erfolgendes Ausschwenken freigibt. Der Feststellzapfen 7 und die Lage der Abdeckleiste 12 bzw. ihres Durchtrittsschlitzes 13 sind so aufeinander abgestimmt, daß bei dem Kippöffnen des Flügels und dem gleichzeitigen Ausschwenken des Feststellarmes 6 der Feststellzapfen 7 durch Anschlag an das freie Ende 12' der Abdeckleiste 12 selbsttätig in die oberhalb der Zahnleiste 9 gelegene Verschiebebahn 11 einfährt. Zum eigentlichen Feststellen des Flügels ist dann lediglich noch ein kurzes Andrücken des Armes 6 bzw. seiner Zahnleiste 9 gegen den Feststellzapfen 7 notwendig, der dann in die gewünschte, zwischen zwei benachbarten Sperrzähnen 9' gelegene Zahnlücke 9'' unter Überwindung eines entsprechenden Klemmwiderstandes einfährt. Die Sperrzähne 9' übergreifen nämlich die zwischen ihnen liegenden, durchmessermäßig dem Feststellzapfen 7 angepaßten Zahnlücken 9'' so weit, daß sie dem Ein- und Ausfahren des Feststellzapfens in bzw. aus einer Zahnlücke 9'' einen entsprechenden leichten Klemmwiderstand entgegensetzen. Dadurch wird der Flügel 2 in der in Fig.1 oder 3 dargestellten gewünschten Kippöffnungsposition sicher arretiert. Ein unbefugtes, von außen versuchtes Aushebeln des Feststellarmes ist nicht möglich. Zwar könnte dadurch der Feststellarm 6 unter Überwindung des Klemmwiderstandes vom Feststellzapfen 7 heruntergedrückt und letzterer somit in die Verschiebebahn 11 des Feststellarms 6 gebracht werden. Damit jedoch der Feststellzapfen 7 aus dem Durchtrittsschlitz 13 austreten könnte, müßte in jedem Falle der Flügel 2 zunächst wieder in seine Schließstellung gebracht werden. Soll dagegen der Flügel aus seiner Schließstellung in eine Drehöffnungsposition gebracht werden, so braucht dazu der Feststellarm 6 beim beginnenden Drehöffnen des Flügels lediglich gegen den Festrahmen 1 gedrückt zu werden, so daß dann der Feststellzapfen 7 durch den Durchtrittsschlitz 13 ausfahren kann, während der Feststellarm 6 danach unter dem Einfluß der angreifenden Blattfeder 5 wieder in seine Ausschwenkposition gelangt, wie das in Fig.5 dargestellt ist.

Der in den Fig.6 und 7 dargestellte Flügelfeststeller stimmt mit dem vorstehend beschriebenen weitestgehend überein. Seine übereinstimmenden Teile sind durch die entsprechenden Bezugszeichen markiert. Zusätzlich ist hier aber der Feststellarm 6 am Lagersockel 5 auch um eine parallel zur Festrahmenebene und senkrecht zur Drehachse des Feststellarmes 6 liegende Achse 15 drehbeweglich angelenkt, um mit diesem Flügelfeststeller die Flügel von Fenster oder Türen auch in verschiedenen begrenzten Drehöffnungspositionen feststellen zu können. Zu diesem Zweck ist am Lagersockel 5 ein um die senkrecht zur Drehachse des Feststellarmes 6 liegende Achse 15 drehbeweglicher Lagerbügel 16 angelenkt, der seinerseits mit einem Lagerauge 17 für die Aufnahme des den Feststellarm 6 tragenden Schwenklagerbolzens 8 versehen ist.

Weiterhin unterscheidet sich dieser Flügelfeststeller von dem eingangs beschriebenen noch insoweit, als hier am freien Ende seines Feststellzapfens 7 ein Anschlagbund 7'' vorgesehen ist, der in den Sperrstellungen des Feststellzapfens 7 jeweils hinter die entsprechenden Sperrzähne 9' der Zahnleiste 9 greift. Dieser Anschlagbund 7'' kann auch anders als zylindrisch ausgebildet, beispielsweise ballig oder auch kegelförmig beschaffen sein. Hierdurch wird sichergestellt, daß in den begrenzten Flügelöffnungspositionen der Feststellarm 6 nicht seitlich über den Feststellzapfen 7 weggedrückt werden kann, was andernfalls bei einem unbefugten Einbruchs- bzw. Einstiegversuch noch unter Umständen möglich wäre. Dieser zusätzlichen Einbruchssicherung dient auch die auf der der Zahnleiste 9 zugewandten Innenseite der Abdeckleiste 12 angeordnete, zur Zahnleiste 9 äquidistant verlaufende Sperrleiste 18, die von dem Anschlagbund 7'' des Feststellzapfens 7 in dessen jeweiligen in der Verschiebebahn 11 gelegenen Verschiebe- oder Aushebepositionen hintergriffen wird. Dadurch wird auch in diesen Fällen eine zusätzliche Axialsicherung zwischen Feststellzapfen 7 und Feststellarm 6 sichergestellt.

Der neue Flügelfeststeller ist nicht auf die dargestellte Anwendungsweise bei Dreh-Kippfenstern bzw. -türen beschränkt. Vielmehr kann er auch bei einfachen Drehfenstern oder Kippfenstern, etwa Keller-Oberlichtfenstern zur Flügelarretierung in begrenzten unterschiedlichen Öffnungsstellungen vorteilhaft verwendet werden. Dabei können der Feststellarm grundsätzlich auch am Flügelrahmen und das damit in Feststelleingriff zu bringende Feststellelement am Festrahmen angeschlagen werden, was etwa bei nach außen öffnenden Flügeln vorteilhaft wäre. Weiterhin besteht grundsätzlich auch die Möglichkeit, den neuen Flügelfeststeller nicht wie dargestellt unbedingt auf der Öffnungsseite des Dreh-Kippfensterflügels, sondern ihn auf dessen Bandseite anzuordnen. Die in Fig.1 dargestellte Anordnung des Flügelfeststellers oberhalb des Fensterflügelbetätigungsgriffs bietet den Vorteil, daß der Feststeller von Kindern nur schwer oder gar nicht erreichbar ist, mithin ein unbefugtes, gefahrvolles Öffnen des Fensterflügels ausgeschlossen wird.

## Patentansprüche

1. Flügelfeststeller, insbesondere für Dreh-Kipp-Fensterflügel, mit einem im montierten Zustand am Festrahmen (1) angeschlagenen Lagersockel (5), einem damit schwenkbeweglich verbundenen, um eine parallel zur Fest rahmenebene liegende Drehachse ausschwenkbaren Feststellarm (6) und einem damit in Feststelleingriff zu bringenden, im montierten Zustand am Flügelrahmen (2) befestigten Feststellzapfen (7), wobei der Feststellarm (6) mit einer Zahnleiste (9) und einer Verschiebebahn (11) für den Feststellzapfen (7) versehen ist, die durch den Raum zwischen der Zahnleiste (9) und einer äquidistant zu letzterer verlaufenden Abdeckleiste (12) des Feststellarmes (6) definiert ist, in welcher sich eine Durchtrittsstelle (13) für den mit zwei benachbarten Sperrzähnen (9') der Zahnleiste (9) in wahlweisen Sperreingriff zu bringenden Feststellzapfen (7) befindet, wobei weiterhin am Feststellarm (6) eine ihn in Ausschwenkstellung zu drücken suchende Feder (14) angreift und ein Hindurchfahren des Feststellzapfens (7) durch die in der Nähe des Lagersockels (5) gelegene, als in der Abdeckleiste (12) vorhandener Schlitz ausgebildete Durchtrittsstelle (13) lediglich in der an den Festrahmen (1) angedrückten Lage des Feststellarmes (6) möglich ist, **dadurch gekennzeichnet,** daß die in der Zahnleiste (9) vorhandenen Sperrzähne (9') die zwischen ihnen liegenden, durchmessermäßig dem Feststellzapfen (7) angepaßten Zahnlücken (9") soweit übergreifen, daß sie dem Ein- und Ausfahren des Feststellzapfens (7) in bzw. aus einer Zahnlücke (9") einen Klemmwiderstand entgegensetzen, und
daß die Feder als Blattfeder, vorzugsweise schenkelförmige Blattfeder (14) ausgebildet ist, die zwischen dem Feststellarm (6) und dem Lagersockel (5) angeordnet ist und an letzterem angreift.

2. Flügelfeststeller nach Anspruch 1, **dadurch gekennzeichnet,** daß die Sperrzähne (9') der Zahnleiste und die diesbezügliche Erstreckung der Kontaktfläche zwischen Feststellzapfen (7) und der Zahnleiste (9) sich mindestens über die Hälfte der Breite des Feststellarms (6) erstrecken.

3. Flügelfeststeller nach Anspruch 1 oder 2, **dadurch gekennzeichnet,** daß die Zahnleiste (9), die darüber verlaufende Verschiebebahn (11) für den Feststellzapfen (7) und die mit dem Durchtrittsschlitz (13) versehene Abdeckleiste (12) leicht bogenförmig gekrümmt verlaufen.

4. Flügelfeststeller nach einem der Ansprüche 1 bis 3, **dadurch gekennzeichnet,** daß der Feststellarm (6) an seinem seinem Schwenklagerende (6') gegenüberliegenden Betätigungsende (6^{IV}) oberseitig mit quer verlaufenden Haftrippen (6^{V}) versehen ist.

5. Flügelfeststeller nach einem der Ansprüche 1 bis 4, **dadurch gekennzeichnet,** daß der Feststellarm (6) und sein Lagersockel (5) aus Metall-Druckguß bestehen.

6. Flügelfeststeller nach einem der Ansprüche 1 bis 5, **dadurch gekennzeichnet,** daß der Feststellarm (6) am Lagersockel (5) zusätzlich noch um eine parallel zur Festrahmenebene und senkrecht zur Drehachse des Feststellarmes (6) liegende Achse (15) drehbeweglich angelenkt ist.

7. Flügelfeststeller nach Anspruch 6, **dadurch gekennzeichnet,** daß am Lagersockel (5) ein um die senkrecht zur Drehachse des Feststellarmes liegende Achse (15) drehbeweglicher Lagerbügel (16) angelenkt ist, der mit einem Lagerauge (17) für die Aufnahme eines den Feststellarm (6) tragenden Schwenklagerbolzens (8) versehen ist.

## Claims

1. Sash retainer, especially for turn-and-tilt window sashes, comprising a bearing seat (5) fastened in the mounted state to the fixed frame (1), a retaining arm (6), connected thereto for pivotal movement and pivotable out about an axis of rotation parallel to the plane of the fixed frame (1), and a retaining pin (7) fixed in the mounted state to the sash frame (2) and capable of being brought into retaining engagement with the retaining arm, wherein the retaining arm (6) is provided with a toothed bar (9) and a displacement path (11) for the retaining pin (7) which is defined by the space between the toothed bar (9) and a cover strip (12) of the retaining arm (6) running equidistantly from the bar, in which cover strip there is located an opening (13) for the retaining pin (7) which is arranged to be brought into selective captive engagement with two adjacent latching teeth (9') of the toothed bar (9), wherein additionally a spring (14) engages against the retaining arm (6) biassing it in the outwardly pivoted direction and wherein a passage of the retaining pin (7) through the opening (13) located adjacent to the bearing seat (5) and formed as a slot provided in the cover strip (12) is possible only in the position of the retaining arm (6) where it is pressed against the fixed frame (1), **characterised in that** the latching teeth (9') provided on the toothed bar (9) encroach on the gaps (9") between the teeth which are matched to the retaining pin (7) in terms of diameter, so that the insertion and removal of the retaining pin (7) into and out of a gap (9") is opposed by a latching resistance, and in that the spring is formed as a leaf spring, preferably a V-shaped leaf spring (14), which is arranged between the retaining arm (6) and the bearing seat (5) and is attached to the latter.

2. Sash retainer according to claim 1**, characterised in that** the latching teeth (9') of the toothed bar and the relevant extent of the contact surface between retaining pin (7) and the toothed bar (9) extend at least over half the width of the retaining arm (6).

3. Sash retainer according to claim 1 or 2, **characterised in that** the toothed bar (9), the displacement path (11) for the retaining pin (7) which extends above it, and the cover strip (12) provided with the through slot (13) extend in a slightly curved arc.

4. Sash retainer according to one of claims 1 to 3, **characterised in that** the retaining arm (6) at its operating end (6^{IV}) which lies opposite to its pivotally mounted end (6') is provided on the upper side with transversely extending gripping ribs (6^{V}) .

5. Sash retainer according to one of claims 1 to 4, **characterised in that** the retaining arm (6) and its bearing seat (5) are of die cast metal.

6. Sash retainer according to one of claims 1 to 5, **characterised in that** the retaining arm is rotatably connected to the bearing seat (5) also for movement about an axis (15) extending parallel to the plane of the fixed frame and perpendicular to the axis of rotation of the retaining arm (6).

7. Sash retainer according to claim 6, **characterised in that** to the bearing seat (5) is connected a bearing hoop (16) which is rotatable about the axis (15) extending perpendicular to the axis of rotation of the retaining arm, said hoop being provided with a bearing eye (17) for receiving a pivot bearing pin (8) which carries the retaining arm (6).

## Revendications

1. Elément de blocage de battant, en particulier pour battants de fenêtres oscillo-battantes, comportant un socle d'appui (5) fixé, à l'état monté, au dormant (1), un bras de blocage (6) relié de manière pivotante au socle d'appui (5) et apte à pivoter autour d'un axe de rotation parallèle au plan du dormant, et un tourillon de blocage (7) à mettre en prise de blocage avec le bras (6) et fixé, à l'état monté, au châssis de battant (2), étant précisé que le bras de blocage (6) est pourvu d'une bordure dentée (9) et d'une glissière de réglage (11) pour le tourillon de blocage (7), qui est définie par l'espace entre la bordure dentée (9) et une bordure de recouvrement (12) du bras de blocage (6) qui est équidistante par rapport à la bordure dentée (9) et dans laquelle se trouve un point de passage (13) pour le tourillon de blocage (7) à mettre en prise d'arrêt sélectivement avec deux dents d'arrêt voisines (9') de la bordure dentée (9), et étant précisé également qu'un ressort (14) qui tend à pousser le bras de blocage (6) en position déployée agit sur ledit bras de blocage (6), et que le tourillon de blocage (7) ne peut traverser le point de passage (13) situé près du socle d'appui (5) et conçu comme une fente ménagée dans la bordure de recouvrement (12) que lorsque le bras de blocage (6) est poussé contre le dormant (1), **caractérisé** en ce que les dents d'arrêt (9') prévues dans la bordure dentée (9) dépassent suffisamment des espaces (9") qui sont situés entre elles et dont le diamètre est adapté au tourillon de blocage (7) pour opposer une résistance de serrage à l'entrée et à la sortie du tourillon (7) dans un espace (9") et hors de celui-ci, et en ce que le ressort est conçu comme un ressort à lames, de préférence comme un ressort à lames en forme de branches (14), qui est disposé entre le bras de blocage (6) et le socle d'appui (5) et qui agit sur ce dernier.

2. Elément de blocage de battant selon la revendication 1, **caractérisé** en ce que les dents d'arrêt (9') de la bordure dentée et la surface de contact entre le tourillon de blocage (7) et la bordure dentée (9) s'étendent au moins sur la moitié de la largeur du bras de blocage (6).

3. Elément de blocage de battant selon la revendication 1 ou 2, **caractérisé** en ce que la bordure dentée (9), la glissière de réglage (11) prévue sur celle-ci pour le tourillon de blocage (7) et la bordure de recouvrement (12) pourvue de la fente de passage (13) sont légèrement cintrées en arc.

4. Elément de blocage de battant selon l'une des revendications 1 à 3, **caractérisé** en ce que le bras de blocage (6) est pourvu, à son extrémité d'actionnement (6^{IV}) opposée à son extrémité de palier de pivotement (6'), sur son côté supérieur, de nervures d'adhérence transversales (6^{V}).

5. Elément de blocage de battant selon l'une des revendications 1 à 4, **caractérisé** en ce que le bras de blocage (6) et son socle d'appui (5) sont en métal coulé sous pression.

6. Elément de blocage selon l'une des revendications 1 à 5, **caractérisé** en ce que le bras de blocage (6), au niveau du socle d'appui (5), est articulé en supplément en étant mobile en rotation autour d'un axe (15) parallèle au plan du dormant et perpendiculaire à l'axe de rotation du bras de blocage (6).

7. Elément de blocage de battant selon la revendication 6, **caractérisé** en ce qu'il est prévu, articulé au socle d'appui (5), un étrier d'appui (16) qui est mobile en rotation autour de l'axe (15) perpendiculaire à l'axe de rotation du bras de blocage et qui est pourvu d'un oeillet de montage (17) destiné à recevoir une tige de palier de pivotement (8) portant le bras de blocage (6).
